# FASCICULE DE BREVET EUROPEEN

(11) **EP 0 329 500 B1**
(45) Date de publication et mention de la délivrance du brevet: **22.04.1992**
(21) Numéro de dépôt: 89400217.9
(22) Date de dépôt: 26.01.1989
(51) Int. Cl.: E02D 3/10

(54) **Procédé et dispositif de consolidation de terrains**
Verfahren und Einrichtung zur Bodenkonsolidierung
Process and apparatus for consolidating the terrain

(30) Priorité: 15.02.1988 FR 8801757
(43) Date de publication de la demande: 23.08.1989
(73) Titulaire: MENARD-SOLTRAITEMENT (Société Anonyme), F-92330 Sceaux (FR)
(72) Inventeur: Cognon, Jean-Marie, F-92330 Sceaux (FR)
(74) Mandataire: Lerner, François

(56) Documents cités:
- FR-A- 995 251
- FR-A- 1 475 244
- FR-A- 2 564 500
- US-A- 2 202 223

## Description

L'invention se rapporte à la consolidation des sols mous à faible perméabilité, imprégnés d'eau.

Ces types de sol sont généralement, en l'état, impropres à recevoir des constructions, à moins que celles-ci soient faites sur des pieux battus ou enfoncés jusqu'à une roche sous-jacente dure ou que les terrains aient été consolidés.

La technique des pieux battus devient rapidement d'un prix prohibitif si l'épaisseur de la couche de terrain mou est importante. Dans ce cas, on a plutôt recours à une technique de consolidation des terrains, laquelle technique passe essentiellement par l'élimination d'une grande quantité d'eau contenue dans ces couches. Etant donné que certaines couches, telles que les couches argileuses, sont très peu perméables, l'élimination de l'eau est parfois très difficile, et en pratique très longue.

Parmi les diverses techniques de consolidation connues de tels terrains, on citera notamment les suivantes.

### 1. La technique du remblai.

Selon cette technique, et comme illustré à la figure 1 annexée, on dépose sur la couche de terrain à traiter, par exemple une couche 1 d'argile molle d'une vingtaine de mètres d'épaisseur reposant sur une couche 2 de terrain sous-jacente, une couche 3 de remblai, par exemple des cailloux ou de la terre, chargeant ainsi le site à construire.

Le remblai apporte sur le sol une contrainte de pression en général supérieure à celle de la construction projetée. La présence du remblai provoque un tassement de la couche 1, obligeant l'eau contenue dans cette couche à s'échapper selon un trajet de cheminement général indiqué par les flèches 4.

Au bout d'un temps habituellement très long, dépassant en général plusieurs années, on obtient une certaine consolidation du terrain. Le remblai peut alors être retiré et le terrain construit.

Une telle technique est coûteuse du fait des opérations de chargement et de déchargement du terrain et très longue à mettre en oeuvre, nécessitant couramment une dizaine d'années pour obtenir des résultats satisfaisants.

### 2. La technique du remblai et du drainage.

Il est possible d'améliorer quelque peu la technique de chargement par un remblai, comme décrit ci-dessus, en mettant en place dans la couche faiblement perméable 1, un réseau de drains 5 représentés verticaux à la figure 2. Ces drains peuvent être constitués par exemple par des forages de petits diamètres remplis de sable, selon un maillage assez serré, par exemple de 2 à 8 mètres.

Après quoi, la couche 1 est chargée par le remblai 3, comme précédemment.

L'eau à expulser, au lieu d'avoir à remonter en surface en traversant toute l'épaisseur de la couche 1 peu perméable, va "s'écouler" vers le drain 5 le plus proche. Pour un maillage serré, le cheminement de l'eau, comme indiqué par les flèches 6, sera donc relativement court. Par suite, la vitesse de consolidation du terrain sera très notablement accrue.

En pratique, on pourra notamment utiliser des drains formés de tubes en matière plastique, poreux d'un diamètre intérieur de l'ordre de 50 mm.

### 3. La technique du drainage et du chargement par application d'un vide d'air partiel.

Dans la pratique, il est apparu que l'utilisation des techniques de chargement par remblai posaient un certain nombre de problèmes, et notamment
- des problèmes de stabilité du remblai,
- de récupération des matériaux de remblai, souvent chers, parfois difficiles à obtenir, et
- de mise en place et d'évacuation des remblais, compte tenu des volumes de matériaux relativement importants généralement requis.

Aussi, certains ont-ils proposé, tel qu'illustré figure 3, une autre technique consistant à venir établir un vide d'air partiel, au moyen par exemple d'une pompe à vide 7, dans une couche 8 de matériau perméable surmontée d'une membrane 9 d'étanchéité imperméable à l'air et couvrant en surface la zone de terrain 1 à consolider.

En tant que matériau perméable, on prévoit habituellement du sable que l'on vient déposer sur le sol en une couche d'environ 20 à 60 cm d'épaisseur et dans ce massif de sable, on établit un vide de l'ordre de 60 à 80 kPa. Comme on le comprend, la charge appliquée sur le terrain dépend de la surface ainsi recouverte.

Généralement, pour assurer l'étanchéité de la membrane 9, on a recours à une rigole 11 qui est creusée à la périphérie de la zone à traiter puis remplie d'une matière fluide, telle qu'une boue bentonitique, dans laquelle on vient noyer les bords extérieurs 9a de la membrane.

En ce qui concerne les drains, qui ont été à nouveau repérés 5, ceux-ci seront du même type que ceux précédemment décrits. Ils débouchent toujours en partie supérieure au niveau de la couche 8 de matériau perméable.

Néanmoins, dans ce cas, si la couche 1 à consolider est située par dessus une couche 10 poreuse, à bonne perméabilité, c'est-à-dire "drainable", on prendra soin, tel qu'illustré figure 3, d'éviter que les drains 5 n'atteignent cette couche 10 drainante.

On notera qu'avec cette technique, l'eau située dans la couche 1 à proximité de la surface, aura, du fait de la dépression créée dans la couche 8, tendance à remonter vers elle par capillarité.

Malgré tout, le problème majeur qui reste posé est celui de l'évacuation de l'eau qui s'accumule dans les drains et aucune solution intéressante n'a été jusqu'à présent proposée permettant de refouler en surface cette eau sans nuire à l'efficacité du système de maintien sous vide de la couche perméable dans laquelle débouchent les drains.

Par le brevet FR-A-995 251 on connaît un procédé de consolidation par tassement de sol d'une zone de terrain mou à faible perméabilité, imprégnée d'eau, du type dans lequel on établit un vide d'air partiel dans une couche superficielle de matériau perméable disposée sensiblement sur toute la surface de la zone de terrain à consolider et surmontée d'une membrane d'étanchéité imperméable, on réalise dans ledit terrain un réseau maillé de drains creux à parois perméables s'enfonçant dans le sol et s'arrêtant avant de pénétrer dans une sous-couche de terrain perméable et l'on fait déboucher lesdits drains au niveau de ladite couche superficielle de matériau perméable.

On connaît aussi du brevet FR-A-1 475 244 est un système pour drainer verticalement un sol. Un tube filtre est enfoncé dans un sol de tourbe où il est entouré d'une masse filtrante. Vers la surface, la tourbe est surmontée d'une couche d'argile destinée à éviter la pénétration d'air atmosphérique dans le tube-filtre. Pour cela, la couche d'argile est jointe à la paroi extérieure du tube par exemple par de la glaise imbibée d'eau.

Un tel joint ne peut résister à un tassement de sol, et le système ne s'avère pas adapté à la consolidation de terrains.

Le problème que se propose de résoudre la présente invention est d'améliorer le rendement d'évacuation de l'eau ayant pénétrée dans les drains sans perturber le principe de fonctionnement de la mise en dépression de la couche superficielle de matériau perméable, ceci dans des conditions d'efficacité adaptées à une mise en oeuvre industrielle.

A cet effet, l'invention sur la base de l'enseignement du brevet FR-A-995 251 se caractérise en ce que l'on équipe chaque drain d'un tube relié à un moyen, tel qu'une pompe, d'évacuation d'eau vers l'extérieur, lesdits tubes descendant dans les drains sur la plus grande partie de la hauteur de ces derniers avec lesquels ils communiquent en partie inférieure, et on commande ledit moyen d'évacuation de manière à provoquer l'évacuation de l'eau hors de ces drains, en présence d'eau, et à prévenir une baisse de pression, via les tubes, de l'intérieur des drains, lors d'un manque d'eau.

En fait, on commandera le moyen d'évacuation d'eau de préférence par intermittence, lorsque de l'eau aura pu s'accumuler dans les drains. Et dans ce cas on pourra interrompre le maintien sous vide d'air partiel de la couche superficielle de matériau perméable au cours de l'intervalle de temps pendant lequel cette eau sera évacuée.

On prévoit qu'en pratique la durée pendant laquelle on interrompra le maintien sous vide partiel de la couche de matériau perméable et où l'on commandera l'évacuation de l'eau sera d'environ une demi-heure, avec une périodicité d'une à deux fois par vingt-quatre heures.

De cette façon, on va pouvoir augmenter le rendement des drains, tout en conservant pratiquement dans leur intégralité les avantages assurés par le maintien sous vide de la couche de surface qui recouvre la zone de terrain à traiter dont le temps nécessaire à la consolidation sera réduit.

Jusqu'à présent, à la connaissance du demandeur, les techniques de remblai et "de vide partiel" avec drainage n'ont jamais été combinées. Or, dans le cadre de l'invention, l'assocation de ces deux techniques pourrait accroître encore la rapidité de consolidation des terrains. Comme on le comprend, il faudrait alors en pratique que les opérations de chargement et de déchargement des matériaux de remblai puissent s'effectuer à des coûts raisonnables.

C'est dans cet esprit de combinaison des techniques mentionnées, qu'une caractéristique de l'invention prévoit qu'en complément de la contrainte de pression exercée sur la zone de terrain à consolider par la mise sous vide partiel de la couche de matériau perméable, on vient exercer sur la zone en question un surcroît de pression en plaçant sur elle, en surface, une charge répartie, telle qu'une charge d'eau ou de matériaux de remblai.

Outre, le procédé présenté, l'invention vise également un dispositif pour la mise en oeuvre de ce procédé, les caractéristiques de ce dispositif apparaissant clairement dans la revendication 7 annexée.

De cette façon, une fois les drains vidés, on évitera d'aspirer par les tubes l'air, ou plus précisément le reste d'air, contenu dans les drains. En pratique, des capteurs de tous types connus seront en outre disposés vers le fond de certains au moins des drains, au niveau de l'extrémité inférieure des tubes, et reliés aux moyens de commande de la pompe, afin d'arrêter celle-ci une fois les drains vidés de leur eau.

L'invention et sa mise en oeuvre apparaîtront plus clairement de la description qui va suivre faite en référence aux dessins annexés dans lesquels, outre les figures 1, 2 et 3 précédemment décrites, relatives à l'art antérieur :
- la figure 4 montre schématiquement le procédé de l'invention,
- la figure 5 montre en vue agrandie le détail repéré V à la figure 4,
- et les figures 6, 7 et 8 illustrent successivement et schématiquement en vue d'ensemble de trois variantes de réalisation de l'invention.

Si l'on se reporte tout d'abord à la figure 4, on aperçoit en 1 la couche ou zone de terrain à consolider, par exemple une couche épaisse d'une vingtaine de mètre d'argile molle. Dans l'exemple illustré, cette couche repose sur une sous-couche 12 de type quelconque, par exemple une couche drainante.

Dans ce terrain, on a foncé et mis en place un réseau maillé de drains 13 constitués par exemple par des gaines poreuses en plastique, tubes crépinés, c'est-à-dire perforés, ou autres. Ces drains 13 forment des puits ayant un diamètre de l'ordre de 50 mm et s'arrêtent à une certaine distance au-dessus de la couche 12 drainante qu'ils ne doivent pas atteindre. Le maillage du réseau peut respecter une distance entre drains par exemple de 4 à 6 mètres. En pratique, plus le maillage sera dense, plus rapide pourra être la consolidation. En surface, les drains 13 débouchent dans une couche superficielle 14 de matériau perméable relativement peu épaisse, telle qu'un massif de sable d'environ 30 à 50 cm d'épaisseur, qui a été étendu sensiblement sur toute la surface de la zone de terrain à consolider.

La couche 14 est recouverte d'une bâche ou membrane 15 en matière synthétique sensiblement étanche, au moins à l'air, dont les bords extérieurs périphériques 15a viennent plonger dans une rigole 16 remplie d'une matière suffisamment visqueuse pour maintenir en position les bords de la membrane et assurer son étanchéité.

Dans la couche 14, débouche par ailleurs un conduit 17 relié à un moyen d'évacuation d'eau tel qu'une pompe d'aspiration "à vide" 18 du type à anneau liquide, de manière qu'on puisse établir sous la membrane, dans la couche 14, un vide d'air partiel de l'ordre de 60 à 80 kPa. Bien entendu, le conduit 17 sortira de la membrane sans nuire à l'étanchéité.

Selon l'invention, à l'intérieur de chaque drain 13, on va descendre un tube 19 de plus faible diamètre, tel qu'un tube en matière plastique de type polyamide d'environ 4 à 8 mm de diamètre. En partie inférieure, ces tubes sont en communication avec les drains et, en pratique, descendront dans ces derniers jusqu'à environ 1 à 2 mètres du fond, de manière à se terminer à un niveau supérieur à la couche de dépôt 20 de matières diverses qui se forme en général au fond des drains.

Chaque tube 19 est essentiellement relié à la surface à un conduit souple 21 commun, lui-même relié à un moyen extérieur d'évacuation d'eau, qui, dans l'exemple illustré, est la pompe à vide 18 qui sert à maintenir le vide partiel dans la couche 14 de matériau perméable.

Dans ce cas à l'entrée de la pompe 18 sont prévus des moyens de commutation, schématisés 28, commandés par une unité de commande, repérée 38, permettant à la pompe d'aspirer à travers soit le conduit 17, soit le conduit 21.

Faisant référence à la figure 5, on décrira une construction particulièrement adaptée de la partie extrème inférieure des tubes 19.

Cette partie inférieure est recourbée vers le haut en forme de crochet et se termine par une cage 22 ouverte sur le drain, dans laquelle cage le tube débouche par un orifice 23. A l'intérieur de la cage est maintenu prisonnier un flotteur 24, monté mobile dans la cage et équipé d'un clapet ou d'une bille 25 susceptible de venir obturer l'orifice 23.

Le fonctionnement et la commande de l'installation que l'on vient de décrire sont les suivants.

Supposons que le moyen de commutation 28 est commandé de manière que la pompe 18 assure la mise en dépression de la couche 14. Une pression d'environ 60 à 80 kPa règne donc dans cette couche et dans la partie non immergée des drains 13.

Le conduit 21 est sensiblement à la pression atmosphérique.

L'eau provenant du terrain 1 et qui a cheminé essentiellement selon les flèches 26, a gagné les drains les plus voisins, dans lesquels elle s'est accumulée jusqu'à atteindre le niveau 27, niveau où est disposé un capteur de niveau 30, tel qu'un contacteur relié à un moyen électrique d'alimentation (non représenté) et qui peut avoir été fixé sur le tube 19. Ce capteur 30 qui est par ailleurs relié (non représenté) à l'unité 38 de commande de la pompe déclenche la commutation de cette pompe dont le branchement "bascule" du conduit 17 au conduit 21.

Le maintien sous vide partiel de la couche 14 est donc momentanément interrompu. Une pression inférieure à celle qui règne dans la couche 14 et en haut des drains 13 s'établit alors dans les tubes 19 pour se stabiliser en général aux alentours de 60 à 80 kPa.

L'eau contenue dans les drains est alors aspirée à travers les ouvertures de la cage 22, passe dans l'orifice 23 et remonte dans les tubes pour être évacuée en surface, à l'extérieur de la membrane 15.

Dès que l'eau contenue dans les drains descend en dessous du flotteur 22 dont la densité est inférieure à celle de l'eau, le clapet 25 vient, sous l'effet de la dépression qui règne dans les tubes, obturer l'orifice 23. Ainsi, on évite qu'une mise en dépression des drains et de la couche 14 "de compactage" ne soit obtenue par la mise en dépression des tubes 19.

Au niveau du flotteur 22, on a de préférence prévu, sur au moins quelques drains, un autre capteur de niveau 31, tel qu'un capteur électrique relié à son moyen d'alimentation (non représenté) ainsi qu'à l'unité 38 de commande de la pompe 18, de manière que dès l'instant où ce capteur 31 n'est plus immergé dans l'eau, la pompe "bascule" à nouveau du conduit 21 au conduit 17 et rétablisse ainsi le vide partiel dans la couche 14.

L'aspiration de l'eau par les tubes 19 s'interrompt alors et les drains se remplissent à nouveau.

On notera qu'une telle installation à commande cyclique permet d'obtenir une bonne efficacité d'assèchement, ainsi qu'une consommation d'énergie limitée compatible avec les exigences des interventions sur le terrain.

En pratique, les essais menés jusqu'à présent ont montré que des cycles de commande en aspiration de l'eau par les tubes 19 et d'interruption du maintien en dépression de la couche 14, d'une durée d'environ une demi-heure, avec une périodicité d'une à deux fois par vingt-quatre heures, assurait une très bonne efficacité des drains sans nuire au chargement superficiel du terrain assuré par la mise en dépression de surface.

En se reportant maintenant aux figures 6 à 8, on va décrire une variante de réalisation de l'invention dans laquelle, en complément de la contrainte de pression exercée sur la zone 1 de terrain à consolider par la mise sous vide partiel de la couche 14, on va venir exercer sur la zone en question un surcroît de pression, en plaçant sur elle, toujours en surface, une charge répartie telle qu'une charge d'eau ou de matériaux de remblai. On accroîtra ainsi d'autant la rapidité de compactage du terrain.

Figure 6, tout d'abord on a prévu de déposer directement sur la couche 1 de terrain, une couche de remblai 32 que l'on a recouverte de la couche 14 de matériau perméable surmontée de sa membrane 15 dont les bords extérieurs 15a plongent dans la rigole périphérique 16 d'étanchéité. Dans ce cas, les drains 13 traversent la couche 1 à traiter, mais également la couche 32 de remblai pour déboucher sous la couche 14 dans laquelle, comme précédemment, on a établi le vide partiel.

Figure 7, on a prévu en quelque sorte la solution "inverse". La couche 32 de remblai a ici été étendue par dessus la membrane 15 qui recouvre toujours la couche 14 dans laquelle débouchent les drains.

Enfin, figure 8, on a illustré une troisième possibilité de chargement complémentaire. Dans ce cas, on a prévu en surface de border périphériquement la zone 1 de terrain à traiter par un merlon ou monticule 33 en remblai, de manière à constituer, au-dessus de la zone 1, une cuvette 34. Le fond de la cuvette et le merlon 33 ont été recouverts de la couche 14 en matériau perméable que l'on a elle-même recouverte de sa membrane 15 d'étanchéité. La cuvette 34 ainsi constituée a été remplie d'un liquide 35, tel que de l'eau, de façon à assurer un surcroît de chargement du terrain, à la manière du remblai des figures 6 et 7. Afin d'éviter tout problème, on choisira, au moins dans ce cas, une membrane étanche à l'eau.

Bien que cela n'ait pas été précisé, il est clair que les installations des figures 6 à 8 sont également pourvues des moyens d'évacuation de l'eau des drains.

Par ailleurs, même si dans ce qui précède on n'a précisément décrit que le cas où la mise en dépression de la couche 14 de matériau perméable et des tubes 19 était assurée par une même pompe 18, on pourrait tout à fait envisager d'utiliser une pompe pour chaque fonction.

Enfin, un moyen d'évacuation de l'eau contenue dans les drains, autre qu'une pompe à vide pourrait être utilisé. Par exemple, on pourrait équipé chaque drain, vers sa base, d'une pompe à refoulement pouvant être commandée de la surface en continu ou par intermittence, de façon cyclique, par l'intermédiaire d'un conduit d'air comprimé relié à un compresseur pour évacuer en surface, par un conduit annexe de refoulement, l'eau recueillie au fond des drains (non représenté).

Un tel dispositif est bien connu, en particulier du brevet FR-A-2 564 500 auquel on pourra se reporter, et dans lequel est décrit une pompe comprenant essentiellement un corps cylindrique de diamètre généralement équivalent à celui des drains, un clapet d'entrée d'eau monté sur le corps en question et permettant l'entrée de l'eau en surpression dans le corps, un conduit souple d'amenée d'air comprimé relié audit corps et à une station de compression au sol, et une chambre d'accumulation d'eau formée dans ledit corps, laquelle chambre est reliée à travers un clapet anti-retour à un autre conduit souple d'évacuation en refoulement de l'eau remontant, à travers le drain, jusqu'à la surface.

Bien entendu dans ce cas, l'eau serait toujours évacuée hors de la membrane et la couche de matériau perméable disposée en dessous serait toujours maintenue sous vide partiel par une pompe à vide.

## Revendications

1. Procédé de consolidation par tassement de sol d'une zone de terrain mou à faible perméabilité, imprégnée d'eau du type dans lequel on établit un vide d'air partiel dans une couche superficielle (14) de matériau perméable disposée sensiblement sur toute la surface de la zone (1) de terrain à consolider et surmontée d'une membrane (15) d'étanchéité imperméable, on réalise dans ledit terrain un réseau maillé de drains (13) creux à parois perméables s'enfonçant dans le sol et s'arrêtant avant de pénétrer dans une sous-couche (12) de terrain perméable et l'on fait déboucher lesdits drains (13) au niveau de ladite couche (14) superficielle de matériau perméable, caractérisé en ce qu'on équipe chaque drain (13) d'un tube (19) relié à un moyen (18), tel qu'une pompe, d'évacuation d'eau vers l'extérieur, lesdits tubes (19) descendant dans les drains sur la plus grande partie de la hauteur de ces derniers avec lesquels ils communiquent en partie inférieure, et on commande ledit moyen (18) d'évacuation de manière à provoquer l'évacuation de l'eau hors de ces drains, en présence d'eau et à prévenir une baisse de pression, via les tubes (19), de l'intérieur des drains, lors d'un manque d'eau.

2. Procédé selon la revendication 1 caractérisé en ce qu'on utilise en tant que moyen (18) d'évacuation de l'eau, une pompe à aspiration que l'on commande de manière à établir dans les tubes une pression inférieure à celle règnant dans les drains.

3. Procédé selon la revendication 1 ou la revendication 2 caractérisé en ce qu'on autorise par intermittence l'évacuation d'eau hors des drains (13), lorsqu'une quantité d'eau prédéterminée a pu s'y accumuler.

4. Procédé selon l'une des revendications 1 à 3 caractérisé en ce que pour évacuer l'eau hors des drains (13) on fait fonctionner le moyen (18) d'évacuation d'eau de façon intermittente, et au cours des intervalles de temps pendant lesquels cette eau est évacuée, on interrompt le maintien sous vide d'air partiel de la couche (14) de matériau perméable.

5. Procédé selon la revendication 4 caractérisé en ce que la durée pendant laquelle on interrompt le maintien sous vide d'air partiel de la couche (14) de matériau perméable et où l'on fait fonctionner ledit moyen (18) d'évacuation d'eau, est d'environ une demi-heure, avec une périodicité de l'ordre d'une à deux fois par vingt-quatre heures.

6. Procédé selon l'une quelconque des revendications 1 à 5 caractérisé en ce qu'en complément de la contrainte de pression exercée sur la zone (1) de terrain à consolider par la mise sous vide partiel de la couche (14) de matériau perméable, on vient exercer sur la zone en question un surcroît de pression en plaçant sur elle, en surface, une charge (32, 35) répartie, telle qu'une charge d'eau ou de matériau de remblai.

7. Dispositif pour la consolidation d'une zone de terrain mou à faible perméabilité (1) imprégnée d'eau s'étendant au-dessus d'une sous-couche de terrain perméable (2, 10), ce dispositif comprenant :
- une couche (8, 14) superficielle de matériau perméable étendue sur la surface de la zone de terrain à consolider,
- une membrane d'étanchéité imperméable (9, 15) recouvrant cette couche perméable et présentant à sa périphérie une zone continue d'étanchéité (15a, 16),
- des moyens d'aspiration d'air (17, 18) pour créer sous la membrane une dépression dans ladite couche perméable (8, 14),
- un réseau de drains creux (5, 13) à paroi perméable enfoncés dans le sol (1) de manière que de l'eau ou des liquides puissent pénétrer dans ces drains, lesquels drains n'atteignent pas ladite sous-couche perméable (10, 12), et communiquent en partie supérieure avec la couche superficielle perméable (8, 14) qui recouvre la zone à consolider,
caractérisé en ce qu'il comprend en outre :
- une réseau de tubes (19) de récupération d'eau ouverts en leur partie inférieure et plongeant dans les drains (13),
- des moyens (21, 28) d'évacuation reliés auxdits tubes pour, en présence d'eau, provoquer son évacuation en surface hors des drains, en faisant remonter cette eau à travers le réseau de tubes, et
- des moyens (24, 31) de régulation de la circulation de fluide dans lesdits tubes pour, lors d'un manque d'eau, prévenir une baisse de pression dans les drains (13) en évitant une circulation d'air dans les tubes.

8. Dispositif selon la revendication 7 caractérisé en que lesdits moyens de régulation comprennent des clapets (25) à flotteur (27) emprisonnés dans des cages (22) disposées à l'extrémité inférieure ouverte des tubes (19) correspondants, pour, lors d'un manque d'eau, fermer ladite ouverture (23) de ces tubes.

9. Dispositif selon la revendication 7 ou la revendication 8 caractérisé en ce qu'il comprend des moyens (30, 31, 38) de commande séquentielle desdits moyens d'évacuation d'eau (21, 28) comportant des capteurs (30, 31) de deux niveaux d'eau prédéterminés respectivement supérieur et inférieur dans les drains (13), ces capteurs étant reliés à la fois auxdits moyens d'évacuation d'eau (28) et aux moyens d'aspiration d'air (18) pour la mise en dépression de ladite couche (14) de matériau perméable de manière à faire fonctionner les moyens (28) d'évacuation d'eau et à interrompre le maintien en dépression de la membrane (15) lorsque le niveau d'eau dans les drains (13) atteint le niveau supérieur et à rétablir cette mise en dépression en interrompant l'evacuation d'eau lorsque le niveau de cette eau est redescendu sous celui du niveau inférieur.

10. Dispositif selon l'une des revendications 7 à 9 caractérisé en ce que les moyens d'évacuation d'eau comprennent des pompes à refoulement immergées vers le fond des drains (13) et refoulant vers la surface, à travers lesdits tubes (19) de récupération, l'eau accumulée dans ces drains.

11. Dispositif selon l'une des revendications 7 à 9 caractérisé en ce que les moyens d'évacuation d'eau comprennent au moins une pompe à aspiration (18) disposée en surface et reliée aux tubes de récupération d'eau (19) pour aspirer vers la surface l'eau accumulée dans le fond des drains (13).

## Patentansprüche

1. Verfahren zur Bodenkonsolidierung durch Verdichtung einer Zone eines lockeren Gebietes mit geringer Durchlässigkeit, die mit Wasser getränkt ist, wobei ein Teilvakuum in einer Oberflächenschicht (14) des durchlässigen Materials errichtet wird, welche im wesentlichen auf der ganzen Oberfläche der zu konsolidierenden Gebietszone (1) angeordnet ist, mit einer darüberliegenden, undurchlässigen Dichtmembran (15), wobei in diesem Gebiet ein Maschennetz von hohlen Entwässerungsrohren (13) mit durchlässigen Wänden angeordnet wird, die in den Boden eintauchen, ohne in eine Unterschicht (12) des durchlässigen Gebietes einzutauchen, wobei die Entwässerungsrohre (13) an die Oberflächenschicht (14) des durchlässigen Materials münden, **dadurch** **gekennzeichnet,** daß jedes Entwässerungsrohr (13) mit einem Rohr (19) ausgestattet wird, das mit einem Mittel (18) zum Abziehen von Wasser nach außen, z. B. einer Pumpe, verbunden ist, wobei die Rohre (19) den größten Teil der Höhe der Entwässerungsrohre (13) hinunterreichen, mit denen sie unteren Teil in Verbindung stehen, und man das Abzugsmittel (18) derart steuert, daß Wasser aus diesen Entwässerungsrohren (13) bei Anwesenheit von Wasser abgezogen wird und ein Absinken des Druckes über die Rohre (19) von innerhalb der Entwässerungsrohre bei Fehlen von Wasser verhindert wird.

2. Verfahren nach Anspruch 1, **dadurch gekennzeichnet**, daß man als Mittel (18) zum Abziehen von Wasser eine Ansaugpumpe verwender, die man derart steuert, daß in den Rohren ein Druck erzeugt wird, der unter dem liegt, welcher in den Entwässerungsrohren herrscht.

3. Verfahren nach Anspruch 1 oder Anspruch 2, **dadurch gekennzeichnet,** daß man daß Abziehen von Wasser aus den Entwässerungsrohren (13) durch Unterbrechen veranlaßt, wenn eine vorbestimmte Menge Wasser sich dort ansammeln konnte.

4. Verfahren nach einem der Ansprüche 1 bis 3, **dadurch gekennzeichnet,** daß man zum Abziehen von Wasser aus den Entwässerungsrohren (13) das Mittel (18) zum Abziehen von Wasser mit Unterbrechung wirken läßt und im Verlauf der Zeitintervalle, während dieses Wasser abgezogen wird, man die Aufrechterhaltung des Teilsvakuums der durchlässigen Materialschicht (14) unterbricht.

5. Verfahren nach Anspruch 4, **dadurch gekennzeichnet,** daß die Dauer, während der man die Aufrechterhaltung des Teilvakuums der durchlässigen Materialschicht (14) unterbricht und wo man das Mittel (18) zum Abziehen von Wasser arbeiten läßt, ungefähr eine halbe Stunde beträgt, mit einer Periodizität der Größenordnung von ein bis zweimal pro 24 h.

6. Verfahren nach einem der Ansprüche 1 bis 5, **dadurch gekennzeichnet,** daß man als Ergänzung der Beanspruchung des Druckes, der auf die zu konsolidierende Gebiestzone (1) dadurch ausgeübt wird, daß man die Schicht (14) des durchlässigen Materials unter Teilvakuum bringt, auf die in Frage stehende Zone eine Druckzunahme dadurch ausübt, daß man auf ihre Oberfläche eine verteilte Menge (32, 35) aufbringt, wie z. B. eine Menge Wasser oder Auffüllmaterial.

7. Vorrichtung für die Konsolidierung einer Zone von lockerem Gebiet mit geringer Durchlässigkeit (1), die mit Wasser durchtränkt ist und sich über einer Unterschicht des durchlässigen Gebietes (2, 10) erstreckt, wobei diese Vorrichtung aufweist:
- eine Oberflächenschicht (8, 14) aus durchlässigem Material, die auf der Oberfläche der Zone des zu konsolidierenden Gebietes ausgebreitet ist,
- eine undurchlässige Dichtmembran (9, 15), welche diese durchlässige Schicht abdeckt und an ihrem Umfang eine fortlaufende Dichtigkeitszone (15a, 16) aufweist,
- Saugmittel für die Luft (17, 18), um unter der Membran einen Unterdruck in der durchlässigen Schicht (8, 14) zu erzeugen,
- ein Netz von hohlen Entwässerungsrohren (5, 13) mit durchlässiger Wand, die in den Boden (1) derart eingetaucht sind, daß das Wasser oder die Flüssigkeiten in diese Entwässerungsrohre eintreten können, wobei die Entwässerungsrohre diese durchlässige Unterschicht (10, 12) nicht erreichen, und die am oberen Teil mit der durchlässigen Oberflächenschicht (8, 14) in Verbindung stehen, welche die zu konsolidierende Zone abdeckt.
**dadurch gekennzeichnet,** daß sie ferner aufweist:
- ein Netz von Rohren (19) für die Wiedergewinnung von Wasser, die an ihrem unteren Teil offen sind und in die Entwässerungsrohre (13) eintauchen,
- Mittel (21, 28) zum Abziehen, die mit diesen Rohren verbunden sind, um bei Anwesenheit von Wasser dessen Abziehen an der Oberfläche aus den Entwässerungsrohren hervorzurufen, wobei man dieses Wasser quer durch das Rohrnetzsteigen läßt und
- Mittel (24, 31) zum Regulieren der Zirkulation des Fluids in diesen Rohren, um bei Wassermangel ein Absinken des Druckes in den Entwässerungsrohren (13) dadurch zu verhindern, daß eine Luftzirkulation in den Rohren vermieden wird.

8. Vorrichtung nach Anspruch 7, **dadurch gekennzeichnet,** daß die Mittel zum Regulieren Klappenventile (25) mit Schwimmkörper (27) aufweisen, die in Gehäusen (22) eingeschlossen sind, welche am unteren offenen Ende der entsprechenden Rohre (19) angeordnet sind, um bei Wassermangel die Öffnung (23) dieser Rohre zu schließen.

9. Vorrichtung nach Anspruch 7 oder Anspruch 8, **dadurch gekennzeichnet,** daß sie Mittel (30, 31, 38) zum sequentiellen Steuern der Wasserabzugsmittel (21, 28) aufweist, mit Meßfühlern (30, 31) der zwei vorbestimmten oberen bzw. unteren Wasserniveaus in den Entwässerungsrohren (13), wobei die Meßfühler gleichzeitig mit den Wasserabzugsmitteln (28) verbunden sind sowie mit den Luftansaugmitteln (18), um diese Schicht (14) aus durchlässigem Material auf Unterdruck zu bringen, um die Wasserabziehmittel (28) arbeiten zu lassen und das Aufrechterhalten von Unterdruck der Membran (15) zu unterbrechen, wenn das Wasserniveau in den Entwässerungsrohren (13) das obere Niveau erreicht, und um der Unterdruck dadurch wiederherzustellen, daß das Entziehen des Wassers unterbrochen wird, wenn das Niveau dieses Wassers wieder unter das des unteren Niveaus abgesunken ist.

10. Vorrichtung nach einem der Ansprüche 7 bis 9, **dadurch gekennzeichnet**, daß die Mittel zum Abziehen von Wasser Rückführpumpen aufweisen, die zum Grund der Entwässerungsrohre (13) hin eingetaucht sind und das Wasser, welche sich in diesen Entwässerungsrohren angesammelt hat, durch die Wiedergewinnungsrohre (19) zur Oberfläche hin fördern.

11. Vorrichtung nach einem der Ansprüche 7 bis 9, **dadurch gekennzeichnet**, daß die Mittel zum Abziehen des Wassers mindestens eine Ansaugpumpe (18) aufweisen, die an der Oberfläche angeordnet ist und mit den Wasserwiedergewinnungsrohren (19) verbunden sind, um das am Grund der Entwässerungsrohre (13) angesammelte Wasser zur Oberfläche hin zu saugen.

## Claims

1. A method of consolidating soil by compaction in an area of soft land of low permeability, impregnated with water and of the type in which a partial air vacuum is established in a surface layer (14) of permeable material disposed substantially over the entire surface area of the land zone (1) to be consolidated and surmounted by an impermeable sealing membrane (15), and in which there is constructed in the said terrain a network of hollow drains (13) having permeable walls which are sunk into the soil and which stop before penetrating into an under layer (12) of permeable terrain and in which the said drains (13) are caused to discharge at the level of the said surface layer (14) of permeable material, characterised in that each drain (13) is provided with a tube (19) connected to a means (18) such as a pump for drawing off the water to the outside, the said tubes (19) descending into the drains over the major part of the height of these latter with which they communicate at the lower part, and in that the said draw off means (18) are operated in such a way as to cause the water to be drawn off from these drains in the presence of water and in such a way as to prevent a drop in pressure via the tubes (19) in the interior of the drains, when there is a water shortage.

2. A method according to claim 1, characterised in that as a water draw off means (18), a vacuum pump is used which is controlled in such a way as to establish in the tubes a pressure which is below that prevailing in the drains.

3. A method according to claim 1 or 2, characterised in that the draw off of water from the drains (13) is made intermittently possible when a predetermined quantity of water has accumulated in them.

4. A method according to one of claims 1 to 3, characterised in that in order to draw off the water from the drains (13), the water draw off means (18) are caused to function intermittently and during the course of the periods of times while this water is being drawn off, the maintenance of a partial air vacuum in the layer (14) of permeable material is interrupted.

5. A method according to claim 4, characterised in that the period for which the maintenance of a partial air vacuum in the layer (14) of permeable material and in which the said water draw off means (18) is caused to function is approximately half an hour, the rate of repetition being around one to two times per 24 hours.

6. A method according to any one of claims 1 to 5, characterised in that to back up the pressure constant exerted on the zone (1) of land to be consolidated by the establishment of a partial vacuum in the layer (14) of permeable material, there is exerted on the zone in queztion an increase in pressure in that a distributed load such as a load of water or ballast material is placed on its surface.

7. An apparatus for consolidating a zone of soft land of low permeability (1) impregnated with water extending over an under layer of permeable land (2, 10), the said apparatus comprising:
- a surface layer (8, 14) of permeable material spread over the surface of the zone of land to be consolidated,
- a waterproof sealing membrane (9, 15) covering this permeable layer and having at its periphery a continuous sealing-tight zone (15a, 16),
- air suction means (17, 18) for creating under the membrane a negative pressure in the said permeable layer (8, 14),
- a network of hollow drains (5, 13) having permeable walls and sunk into the ground (1) so that the water or liquids may penetrate these drains, the said drains not reaching the said permeable under layer (10, 12) and communicate at the top with the permeable surface layer (8, 14) which covers the zone to be consolidated,
characterised in that it furthermore comprises:
- a network of water recovery tubes (19) which are open in their bottom part and which are immersed in the drains (13),
- the draw off means (21, 28) connected to the said tubes so that in the presence of water they can cause it to be drawn off the surface and out of the drains, by causing the water to rise through the network of tubes, and
- means (24, 31) for regulating the circulation of fluid in the said tubes so that when there is a shortage of water they can prevent a drop in pressure in the drains (13) by avoiding air circulating within the tubes.

8. An apparatus according to claim 7, characterised in that the said regulating means comprise valves (25) having floats (27) captive in cages (22) disposed at the open bottom end of the corresponding tubes (19) so that when there is a lack of water, the said aperture (23) of these tubes can be closed.

9. An apparatus according to claim 7 or 8, characterised in that it comprises means (30, 31, 38) for the sequential control of the said water draw off means (21, 28) comprising devices (30, 31) for sensing two respectively upper and lower predetermined water levels in the drains (13), the said sensors being connected to both the said water draw off means (28) and to the air intake means (18) for establishing a negative pressure in the said layer (14) of permeable material, in order to cause the water draw off means (28) to function and in order to interrupt the maintenance of a negative pressure in the membrane (13) when the level of water in the drains (13) reaches the upper level and in order to restore this establishment of a negative pressure by interrupting the draw off of water when the level of the water has again fallen to below that of the bottom level.

10. An apparatus according to one of claims 7 to 9, characterised in that the water draw off means comprise delivery pumps immersed towards the bottom of the drains (13) and which deliver the water accumulated in the drains by carrying it to the surface through the said recovery tubes (19).

11. An apparatus according to one of claims 7 to 9, characterised in that the water draw off means comprise at least one vacuum pump (18) disposed on the surface and connected to the water recovery tubes (19) in order to draw up to the surface the water accumulated in the bottom of the drains (13).
